# EUROPÄISCHE PATENTSCHRIFT

(11) **EP 2 251 508 B1**
(45) Veröffentlichungstag und Bekanntmachung des Hinweises auf die Patenterteilung: **15.01.2014**
(21) Anmeldenummer: 10161746.2
(22) Anmeldetag: 03.05.2010
(51) Int. Cl.: E05B 15/02, E05C 9/18

(54) **Schliessblech für Fenster oder Türen**
Striker plate for windows or doors
Gâche pour fenêtres ou portes

(30) Priorität: 13.05.2009 DE 202009006930 U
(43) Veröffentlichungstag der Anmeldung: 17.11.2010
(73) Patentinhaber: Siegenia-Aubi KG, 57234 Wilnsdorf (DE)
(72) Erfinder:

(56) Entgegenhaltungen:
- EP-A1- 1 679 415
- EP-B1- 1 582 673
- AT-B- 372 481

## Beschreibung

Die Erfindung betrifft ein Schließblech für Fenster oder Türen nach dem Oberbegriff des Anspruchs 1.

Schliessbleche dieser Art sind bereits bekannt. Aus der AT 372 481 ist ein Verschluss für ein Fenster oder eine Tür bekannt, mit einem am Flügelrahmen angeordneten Riegelkörper und einem am Blendrahmen befestigten Schließgehäuse. Das Schließgehäuse weist dabei eine von einer Einführungsöffnung ausgehende und von dem Blendrahmen weg geneigte Anlauffläche mit einer daran anschließenden Spaltlüftungsstellung für den Flügelrahmen bestimmende zum Blendrahmen parallele Führungsfläche und einen der Führungsfläche flügelseitig vorgelagerten Fangsteg für den Riegelkörper auf. Zur Ermöglichung einer Raumbelüftung auch bei geschlossenem Flügelrahmen eines Fensters oder einer Tür, soll der Flügelrahmen nur geringfügig vom Blendrahmen abgestellt und in dieser Spaltlüftungsstellung festgehalten werden. Dazu ist der Fangsteg senkrecht zur Blendrahmenebene verschiebbar gelagert und durch eine Feder beaufschlagt, die den Fangsteg von der Führungsfläche weg in eine anschlagbegrenzte, die flügelseitige Umrissfläche des Schließgehäuses überragende Arbeitsstellung drückt. Mit Vorragen des Fangstegs über die flügelseitige Umrissfläche des Schließgehäuses, kann der Flügel in der Spaltlüftungsstellung um das Maß weiter vom Blendrahmen abgestellt werden.

Aus der EP 1582673 B1 ist ein Schließblech für Fenster oder Fenstertüren mit einer Kulissenführung bekannt, in die ein Treibstangenbeschlag eines Flügelrahmens verbundener Schließbolzen eingreifbar ist, wobei das Schließblech einem Blendrahmen zuordenbar ist, und wobei die Kulissenführung einen ersten Endbereich und einen zweiten Endbereich aufweist, mit einem Eintrittsbereich zum Eintritt des Schließbolzen in die Kulissenführung und mit einem zwischen dem Eintrittsbereich gelegenen Haltesteg, wobei der erste Endbereich gegenüber dem zweiten Endbereich quer zur Längsachsenrichtung der Kulissenführung versetzt angeordnet ist. Dabei ist der Haltesteg zwischen der ersten Funktionsstellung und einer zweiten Funktionsstellung bewegbar.

Um den Flügelrahmen von dem Blendrahmen um ein Maß in eine Spaltlüftungsstellung abzustellen, ist es aus der EP 1580375 B1 bekannt, dass ein am Treibstangenbeschlag eines Flügelrahmens angeordneter Schließbolzen in ein Schließblech eingreift und über eine Kulissenführung von einem ersten Endbereich mit einem ersten Haltesteg in einen quer zur Längsachsenrichtung des Blendrahmens zweiten Endbereich mit einem Haltesteg eingreift. Der erste Endbereich ist dazu gegenüber dem zweiten Endbereich quer zur Längsachsenrichtung des Blendrahmens versetzt angeordnet.

Nachteilig bei allen genannten Ausführungen ist es, dass für die Spaltlüftungsstellung eine weitere Schaltstellung des Treibstangenbeschlags benötigt wird, oder eine Schaltstellung beispielweise eines Verschluss- Dreh- Kipp- Beschlags in ein Verschluss- Dreh- Spaltlüftungsstellungs- Beschlag umgebildet wird, wobei folglich eine wichtige Schaltstellung entfällt. Ferner sind Veränderungen des Standardschaltvorganges für den Anwender kompliziert anzuwenden. Des Weiteren eignen sich die bekannten Ausführungen nicht, einen Drehflügel d.h. mit einem Treibstangenbeschlag, der im Vergleich zum Verschluss- Dreh- Kipp- Beschlag den halben Hub benötigt, mit einer Spaltlüftung auszuführen.

Der Erfindung liegt die Aufgabe zugrunde, diese Nachteile zu vermeiden und ein Schließblech der eingangs genannten Art derart weiterzubilden, dass dieses für alle genannten Ausführungen eines Standard Treibstangenbeschlags einsetzbar und auch bei Fensterprofilen mit einer geringen Nutmittenlage realisierbar ist.

Zur Lösung dieser Aufgabe ist gemäß der Merkmale des Anspruchs 1 ein Schließblech an einem Blendrahmen eines Fensters oder einer Tür vorgesehen, mit einer Riegeltasche, in die ein mit einem Treibstangenbeschlag eines Flügelrahmens verbundener Schließbolzen eingreifbar ist. Ferner weist das Schließblech ein kraftbeaufschlagtes verschiebbares Riegelteil auf, das durch einen parallel zur Blendrahmenfalzkante vorgelagerten Fangsteg gebildet ist. Dabei ist die erste Riegeltasche des Schließblechs dem Blendrahmen zuordenbar, wobei der Fangsteg von der ersten Riegeltasche weg weist und eine anschlagbegrenzte, die Blendrahmenfalzkante überragende Position einnimmt. Dadurch wird eine zweite Riegeltasche gebildet in die der Schließbolzen eingreifbar ist, wobei die zweite Riegeltasche parallel versetzt zur ersten Riegeltasche angeordnet ist. Die zweite Riegeltasche ist quer in Längsachsenrichtung und senkrecht zum Blendrahmen in Richtung des Flügelrahmens zur ersten Riegeltasche angeordnet und weist zusammen mit der ersten Riegeltasche eine Eingriffsebene auf, wobei die Verschlussstellung oder die Spaltlüftungsstellung wahlweise, bei gleicher Position des Schließbolzens am Treibstangenbeschlag, ausgehend von einer drehgeöffneten Position beim Überführen das Fenster oder die Tür in den geschlossenen Fensterzustand angesteuert werden kann. Die Konzeption ist ohne weitere Veränderungen vornehmen zu müssen geeignet, sowohl ein Dreh-Fenster oder eine - Tür oder ein Dreh-Kipp -Fenster oder -Tür auszustatten. Dadurch, dass die Riegeltaschen parallel versetzt zueinander angeordnet sind und senkrecht zum Blendrahmen eine Eingriffsebene bilden, kann wahlweise ausgehend vom geöffneten Flügelrahmen beim Überführen in den geschlossenen Fensterzustand die Verschlussstellung oder die Spaltlüftungsstellung angesteuert werden, da die zweite Riegeltasche während des Öffnens des Flügelrahmens durch Federkraftbeaufschlagung automatisch in ein freies Betätigungsfeld überführt wird. Die Position des Betätigungshebels und des Treibstangenbeschlags entspricht bei einer Spaltlüftungsstellung der Verschlussstellung. Der Benutzer kann so seine gewohnte Schaltstellung beibehalten.

Es ist ferner nach Anspruch 2 vorgesehen, dass der Abstand der Anlagefläche des Schliessblechs von der Blendrahmenfalzkante mindestens der Dicke des Fangsteges entspricht. Die Ausgestaltung des Schliessblechs hat damit den Vorteil, dass das Schließblech die Blendrahmenfalzkante nicht überschreitet. Die Möglichkeit der Kollision des Schliessblechs zum Flügelüberschlag des Flügelrahmens im geschlossenen Fensterzustand wird damit verhindert, da der Raumbedarf des Schliessblechs in Richtung des Flügelüberschlags vermindert ist und dem eines Standard Schliessblechs gleich kommt. Eine zusätzliche Bearbeitung des Fensters oder der Tür ist somit auszuschließen.

In Weiterbildung der Erfindung ist gemäß Anspruch 3 vorgesehen, dass der Fangsteg L- förmig ausgebildet ist, wobei ein Schenkel in eine Führung des Schliessblechs eingreift. Besonders einfache Konstruktionsverhältnisse ergeben sich, wenn der Fangsteg aus einem Schenkel eines L- förmigen Winkelstücks gebildet ist, dessen anderer Schenkel in eine Führung des Schliessblechs eingreift. Die Führung kann durch zwei Langlöcher gebildet sein, in die jeweils ein Schenkel des Winkelstücks verschiebbar ist, was den Vorteil hat, dass ein mögliches Verkanten beim Verlagern des Fangstegs auszuschließen ist.

In weiterer Ausgestaltung der Erfindung ist nach Anspruch 4 vorgesehen, dass der in der Führung verschiebbar gelagerte Fangsteg durch eine Feder kraftbeaufschlagt ist, die den Fangsteg von der Blendrahmenfalzkante weg in eine der Blendrahmenfalzkante überragende Spaltlüftungsstellung drückt. Ein entsprechend breiter Spalt zwischen dem Flügelrahmen und dem Blendrahmen ist die Folge, so dass gewünschte Belüftungsverhältnisse geschaffen werden. Das Schließen des Flügelrahmens des Fensters oder der Tür wird trotz des vorragenden Fangstegs nicht behindert, weil der Flügelrahmen gegen die Kraft der Feder den Fangsteg an das Schließblech drückt.

In Weiterbildung der Erfindung ist gemäß Anspruch 5 vorgesehen, dass der Schenkel des Fangstegs an seinem zum Schließblech weisenden freien Ende einen Anschlag aufweist, der den Fangsteg in einer begrenzten Position hält. Um eine möglichst spielfreie Spaltlüftungsstellung zu erreichen, so dass in vorteilhafter Weise beispielsweise ein mögliches Klappern durch einen Winddruck vermieden wird, ist der sich zwischen dem federkraftbeaufschlagten Fangsteg und der Anschlagfläche ergebende Abstand dem Durchmesser des Schließbolzens angepasst. Mit dem Anschlag kann relativ einfach in der Herstellung und somit kostengünstig, eine maßliche Anpassung der Größe des Abstandes d.h. der zweiten Riegeltasche eingestellt werden.

Um einen einwandfreien Einlauf des Riegelteils in die zur Spaltlüftungsstellung vorgesehene Riegeltasche sicherzustellen, weist das freie Ende des Fangstegs in einer weiteren vorteilhaften Weiterbildung nach Anspruch 6 auf seiner zur Riegeltasche weisenden Seite und an der Anlagefläche eine Einlaufschräge auf. So findet der Schließbolzen, ausgehend von dem geöffneten Flügelrahmen die Öffnung der Riegeltasche auch dann, wenn der Schließbolzen nicht genau kongruent zur zweiten Riegeltasche positioniert ist.

Weitere vorteilhafte Ausgestaltungen ergeben sich aus den Zeichnungen. Es zeigt:
- Fig. 1: eine räumliche Ansicht des Schließblechs in der Draufsicht in einer dem Flügelrahmen des Fensters oder der Tür zum Blendrahmen anliegenden Stellung des Treibstangenbeschlags,
- Fig. 2: eine räumliche Ansicht des Schließblechs nach Fig. 1 in einer dem Flügelrahmen des Fensters oder der Tür zum Blendrahmen geöffneten Stellung des Treibstangenbeschlags,
- Fig. 3: eine räumliche Darstellung des Schließblechs nach Fig. 1 in einer Unteransicht,
- Fig. 4: eine räumliche Darstellung des Schließblechs nach Fig. 1 in einer mit dem Flügelrahmen des Fensters oder der Tür zum Blendrahmen anliegenden Stellung des Treibstangenbeschlags und
- Fig. 5: eine räumliche Darstellung des Schließblechs nach Fig. 2 in einer mit dem Flügelrahmen des Fensters oder der Tür zum Blendrahmen geöffneten Stellung des Treibstangenbeschlags.

In der Fig. 1 und Fig. 4 ist ein Schließblech 1 in einer Draufsicht für ein Fenster oder eine Tür dargestellt. Das Schließblech 1 ist mit einem Blendrahmen 5 des Fensters oder der Tür verbindbar und sorgt mit dem nicht dargestellten Treibstangenbeschlag beziehungsweise mit dem dargestellten Schließbolzen 4 des Flügelrahmens 3 für eine Verschließbarkeit des Fensters oder der Tür. Dabei weist das Schließblech 1 eine auf dem Falz des Blendrahmens 5 angeordnete Riegeltasche 2 auf, in die der mit dem Treibstangenbeschlag des Flügelrahmens 3 verbundene Schließbolzen 4 in einer Verschlussstellung eingreift. Des Weiteren weist das Schließblech 1 ein kraftbeaufschlagtes Riegelteil 6 auf, dass durch einen parallel zur Blendrahmenfalzkante 7 vorgelagerten Fangsteg 8 gebildet ist.

Der Fangsteg 8 ist zwischen einer ersten Funktionsstellung der Verschlussstellung und einer zweiten Funktionsstellung der Drehöffnungsstellung des Flügelrahmens 3 zum Blendrahmen 5 bewegbar, wodurch die Breite des Schließblechs 1 auf der zum Flügelrahmen 3 weisenden Seite veränderbar ist. Die Seite zum Blendrahmen 5 bleibt hingegen konstant.

In der Fig. 2 befindet sich das Schließblech 1 in der zweiten Funktionsstellung der Drehöffnungsstellung des Flügelrahmens 3. Mit Öffnen des Flügelrahmens 3 bewegt sich der kraftbeaufschlagte Fangsteg 8 automatisch in Richtung zum Flügelrahmen 3 von der dem Schließblech 1 zugeordneten ersten Riegeltasche 2 weg in eine anschlagbegrenzte, der Blendrahmenfalzkante 7 überragende Position und bildet eine zweite Riegeltasche 9, in der sich der frei gezeichnete Schließbolzen 4 in Eingriff befindet. Die zweite Riegeltasche 9 ist dabei parallel versetzt zur ersten Riegeltasche 2 angeordnet und bildet quer in Längsachsenrichtung des Blendrahmens 5 in Richtung zum Flügelrahmen 3 mit der ersten Riegeltasche 2 eine Eingriffsebene. Wird das Fenster oder die Tür beispielsweise von einer drehgeöffneten Position her in Richtung einer anliegenden Stellung des Flügelrahmens 3 zum Blendrahmen 5 überführt, so kann der Benutzer mit Betätigung einer Betätigungshandhabe den am Treibstangenbeschlag angeordneten Schließbolzen 4 wahlweise bei gleicher Position des Schließbolzen 4 am Treibstangenbeschlag in die Verschlussstellung oder in die Spaltlüftungsstellung gebracht werden. Die Position der Betätigungshandhabe ist in beiden Schaltstellungen gleich. Soll das Fenster oder die Tür nun eine abgestellte Position einnehmen, so wird der Flügelrahmen 3 vor Anliegen am Blendrahmen 5 durch Betätigung des Treibstangenbeschlags durch Überführen des Schließbolzens 4 von der Drehöffnungsstellung in die Spaltlüftungsstellung gebracht, indem der Treibstangenbeschlag in seine Verschlussstellung geschaltet wird. Der Flügelrahmen 3 wird somit am Blendrahmen 5 mit Eingriff des Schließbolzens 4 in der zweiten Riegeltasche 9 des Schließblechs 1 in abgestellter Lage gehalten.

Um ein einwandfreies Verschieben bei kostengünstiger Herstellung des Fangstegs 8 zu ermöglichen, ist der Fangsteg L-förmig ausgebildet. In dem gezeigten Ausführungsbeispiel nach Fig. 2 und Fig. 3 ist ein Schenkel 12 geteilt und erhält in einer Führung 13 des Schließblechs 1 einen gesteuerten Einlauf.

In der Führung 13 sind gleichzeitig Federn 14 gelagert, die den Schenkel 12 durch die einteilige Ausführung mit dem Fangsteg 8 übertragend Federkraft beaufschlagen. Der Fangsteg 8 wird nach Fig. 2 und Fig. 5 durch die Führung 13 je nach Verschieberichtung kraftbeaufschlagt in die Spaltlüftungsstellung gedrückt oder beim Verriegeln des Flügelrahmens 3 durch Druck des Flügelrahmens 3 selbst auf den Fangsteg 8 gegen die Kraft der Federn 14 in die Verschlussstellung überführt, so dass der Fangsteg 8 nach Fig. 4 innerhalb des Blendrahmens 5 und damit zumindest bündig mit der Blendrahmenfalzkante 7 zu liegen kommt. Dazu weist das Schließblech 1 nach Fig. 1 bis Fig. 5 eine Anlagefläche 11 für den Fangsteg 8 auf, deren Abstand 10 zur Blendrahmenfalzkante 7 mindestens der Dicke des Fangstegs 8 entspricht.

Zur Vermeidung eines größeren Spiels zwischen dem Schließbolzen 4 und der mit dem Verschieben des Fangstegs 8 entstehenden Riegeltasche 9, ist die Riegeltasche 9 dem Durchmesser oder den äußeren Abmessungen des Schließbolzen 4 im Bereich des Eingriffs der Riegeltasche 9 angepasst, indem der Schenkel 12 des Fangstegs 8 an seinem zum Schließblech 1 weisenden freien Ende 15 nach Fig. 3 ein Anschlag 16 aufweist, der den Fangsteg 8 im Zusammenwirken mit den am Schließblech 1 aufweisenden Haltestegen 19 in einer begrenzten Position hält.

Erleichtert wird der Einlauf des Schließbolzen 4 in die Riegeltasche 9 zur Spaltlüftungsstellung durch eine am freien Ende 17 des Fangstegs 8 auf der zur Riegeltasche 9 weisenden Seite und an der Anlagefläche 11 aufweisende Einlaufschräge 18. Mit einer weiteren Abkantung 20 auf der Außenseite des freien Endes 17 des Fangstegs 8, entsteht anstatt einer flächenartigen Ebene ein spitzer Winkel, so dass eine Fehlfunktion des Schließbolzen 4 und daraus resultierend eine mögliche Beschädigung am Schließblech 1 ausgeschlossen wird.

Damit sich das Schließblech 1 der Einfachheit halber für einen Links- und Rechtsanschlag eignet, ist es symmetrisch ausgebildet, wie dies in Fig. 1 bis Fig. 5 dargestellt ist.

Abschließend sei darauf hingewiesen, dass das dargestellte Ausführungsbeispiel ein wirksames Funktionsglied zeigt. Es sind jedoch auch weitere Funktionsglieder von Schließblechen denkbar, die in anderen Ausgestaltungen mit den gleichen Merkmalen der Erfindung mit dem Schließbolzen 4 oder ähnlichen Riegelteilen des Flügelrahmens 3 oder des Blendrahmens 5 zusammenwirken.

### Bezugszeichenliste

- 1: Schließblech
- 2: Riegeltasche
- 3: Flügelrahmen
- 4: Schließbolzen
- 5: Blendrahmen
- 6: Riegelteil
- 7: Blendrahmenfalzkante
- 8: Fangsteg
- 9: Riegeltasche
- 10: Abstand
- 11: Anlagefläche
- 12: Schenkel
- 13: Führung
- 14: Feder
- 15: Ende
- 16: Anschlag
- 17: Ende
- 18: Einlaufschräge
- 19: Haltesteg
- 20: Abkantung

## Patentansprüche

1. Schließblech (1) für Fenster oder Türen, mit einer Riegeltasche (2), in die ein mit einem Treibstangenbeschlag eines Flügelrahmens (3) verbundener Schließbolzen (4) eingreifbar ist, wobei das Schließblech (1) einem Blendrahmen (5) zuordenbar ist, mit einem kraftbeaufschlagten verschiebbaren Riegelteil (6), das durch einen parallel zur Blendrahmenfalzkante (7) vorgelagerten Fangsteg (8) gebildet ist, wobei die dem Schließblech (1) erste Riegeltasche (2) dem Blendrahmen (5) zuordenbar ist,
wobei der Fangsteg (8) von der dem Schließblech (1) zugeordneten ersten Riegeltasche (2) weg in eine anschlagbegrenzte, die Blendrahmenfalzkante (7) überragende Position verlagerbar ist und eine zweite Riegeltasche (9) bildet,
in die der Schließbolzen (4) eingreifbar ist,
**dadurch gekennzeichnet,**
**dass** die zweite Riegeltasche (9) parallel versetzt zur ersten Riegeltasche (2) angeordnet ist, quer in Längsachsenrichtung und senkrecht zum Blendrahmen (5) in Richtung des Flügelrahmens (3) mit der ersten
Riegeltasche (2) eine Eingriffsebene bildet,
so dass die Verschlussstellung oder die Spaltlüftungsstellung wahlweise, bei gleicher Position des Schließbolzens (4) am Treibstangenbeschlag, ausgehend von einer drehgeöffneten Position beim Überführen das Fenster oder die Tür in den geschlossenen Fensterzustand angesteuert werden kann.

2. Schließblech (1) nach Anspruch 1,
**dadurch gekennzeichnet,**
**dass** ein Abstand (10) einer Anlagefläche (11) des Schließblechs (1) von der Blendrahmenfalzkante (7) mindestens der Dicke des Fangsteges (8) entspricht.

3. Schließblech (1) nach Anspruch 1,
**dadurch gekennzeichnet,**
**dass** der Fangsteg (8) L- förmig ausgebildet ist, wobei ein Schenkel (12) in eine Führung (13) des Schließblechs (1) eingreift.

4. Schließblech (1) nach Anspruch 3,
**dadurch gekennzeichnet,**
**dass** der Fangsteg (8) in der Führung (13) verschiebbar gelagert und durch eine Feder (14) kraftbeaufschlagt ist, die den Fangsteg (8) von der Blendrahmenfalzkante (7) weg in eine der Blendrahmenfalzkante (7) überragende Spaltlüftungsstellung drückt.

5. Schließblech (1) nach Anspruch 3,
**dadurch gekennzeichnet,**
**dass** der Schenkel (12) des Fangstegs (8) an seinem zum Schließblech (1) weisenden freien Ende (15) einen Anschlag (16) aufweist, der den Fangsteg (8) in einer begrenzten Position hält.

6. Schließblech (1) nach Anspruch 1,
**dadurch gekennzeichnet,**
**dass** das freie Ende (17) des Fangstegs (8) auf seiner zur Riegeltasche (9) weisenden Seite und an der Anlagefläche (11) eine Einlaufschräge (18) aufweist.

## Claims

1. A striker plate (1) for windows or doors, having a catch case (2) into which a catch lever (4) connected to a connecting rod fitting of a window sash (3) can engage, it being possible to associate the striker plate (1) with a blind frame (5), having a force-actuated displaceable catch element (6) that is formed by a catch base (8) standing proud parallel to the blind frame folded edge (7), it being possible to associate the with the striker plate (1) first catch case (2) with the blind frame (5), with it being possible to move the catch base (8) away from the first catch case (2) associated with the striker plate (1) into a stop-restricted position overlapping the blind frame folded edge (7) and forming a second catch case (9) into which the catch lever (4) can engage, **characterised in that** the second catch case (9) is arranged offset parallel to the first catch case (2), and forms a plane of engagement with the first catch case (2) transverse in longitudinal axis direction and perpendicular to the blind frame (5) in the direction of the window sash (3),
so that, with the position of the catch lever (4) on the connecting rod fitting unchanged, the closed position or the gap ventilation position can be optionally activated when the window or door is moved into the closed window condition starting from a rotary-opened position.

2. The striker plate (1) of claim 1 wherein
a distance (10) of a contact face (11) of the striker plate (1) from the blind frame folded edge (7) is at least the thickness of the catch base (8).

3. The striker plate (1) of claim 1 wherein the catch base (8) is L-shaped, with one leg (12) engaging in a guide (13) of the striker plate (1).

4. The striker plate (1) of claim 3
wherein
the catch base (8) is mounted displaceably in the guide (13) and subject to the force of a spring (14) which presses the catch base (8) away from the blind frame folded edge (7) into a gap ventilation position overlapping the blind frame folded edge (7).

5. The striker plate (1) of claim 3
wherein
at its free end (15) facing the striker plate (1), the leg (12) of the catch base (8) exhibits
a stop (16) which holds the catch base (8) in a restricted position.

6. The striker plate (1) of claim 1
wherein
the free end (17) of the catch base (8) exhibits a lead-in chamfer (18) on its side facing the catch case (9) and on the contact face (11).

## Revendications

1. Gâche (1) pour une des fenêtres ou des portes, avec un logement de verrouillage (2), dans laquelle un goujon de fermeture (4), relié à une ferrure de crémone d'un cadre de battant (3), peut s'engager, sachant que la gâche (1) peut être associée à un dormant (5), avec une pièce de verrouillage (6) qui, déplaçable sous l'effet d'une force exercée, est formée par une patte de blocage (8), qui est montée en amont, parallèlement au bord (7) de la feuillure du dormant, sachant que le premier logement de verrouillage (2), associé à la gâche (1), peut être associée au dormant (5),
sachant que la patte de blocage (8) peut être écartée du premier logement de verrouillage (2) associé à la gâche (1) et amenée dans une position limitée par une butée en saillie du bord (7) de la feuillure du dormant, et forme un deuxième logement de verrouillage (9), dans lequel le goujon de fermeture (4) peut s'engager.
**caractérisée en ce que**
le deuxième logement de verrouillage (9), décalé parallèlement au premier logement de verrouillage (2), forme, avec ledit premier logement de verrouillage (2), transversalement dans la direction axiale longitudinale et perpendiculairement au dormant (5), dans la direction du cadre du battant (3), un plan de prise, de telle sorte que la position de fermeture ou la position d'aération entrebâillée puisse être obtenue au choix, pour la même position de la broche de fermeture (4) sur la ferrure crémone, au départ d'une position ouverte en pivotement, lorsque la fenêtre ou porte est amenée à l'état fermé.

2. Gâche (1) selon la revendication 1, **caractérisée en ce qu'**un intervalle (10) entre la surface d'appui (11) de la gâche (1) et le bord (7) de la feuillure du dormant correspond au moins à l'épaisseur de la patte de blocage (8).

3. Gâche (1) selon la revendication 1, **caractérisée en ce que** la patte de blocage (8) est dotée d'une forme en L, sachant qu'une branche (12) s'engage dans un dispositif de guidage (13) de la gâche (1).

4. Gâche (1) selon la revendication 3, **caractérisée en ce que** la patte de blocage (8) est montée de manière à pouvoir se déplacer dans le dispositif de guidage (13) et est soumise à la force d'un ressort (14) qui éloigne la patte de blocage (8) du bord (7) de la feuillure du dormant et la pousse dans une position d'aération entrebâillée, en saillie du bord (7) de la feuillure du dormant.

5. Gâche (1) selon la revendication 3, **caractérisée en ce que** la branche (12) de la patte de blocage (8) est dotée, à son extrémité libre (15) dirigée vers la gâche (1), d'une butée (16) qui maintient la patte de blocage (8) dans une position limitée.

6. Gâche (1) selon la revendication 1, **caractérisée en ce que** l'extrémité libre (17) de la patte de blocage (8) est dotée, sur sa face dirigée vers le logement de verrouillage (9) et sur la surface d'appui (11), d'un biseau d'insertion (18).
